# EUROPÄISCHE PATENTSCHRIFT

(11) **EP 0 528 893 B1**
(45) Veröffentlichungstag und Bekanntmachung des Hinweises auf die Patenterteilung: **05.01.1994**
(21) Anmeldenummer: 91909198.3
(22) Anmeldetag: 14.05.1991
(51) Int. Cl.: B65B 27/12

(54) **VERFAHREN UND VORRICHTUNG ZUM UMSCHLAGEN EINER DECKFOLIE UM EINEN PRESSBALLEN**
PROCESS AND DEVICE FOR WRAPPING A COVER SHEET AROUND PRESSED BALES
PROCEDE ET DISPOSITIF POUR APPLIQUER UNE FEUILLE DE RECOUVREMENT AUTOUR D'UNE BALLE COMPRESSEE

(30) Priorität: 15.05.1990 DE 4015642
(43) Veröffentlichungstag der Anmeldung: 03.03.1993
(73) Patentinhaber: AUTEFA MASCHINENFABRIK GMBH, D-86316 Friedberg (DE)
(72) Erfinder: LANG, Jürgen, D-8904 Gessertshausen (DE); HIRSCHEK, Herwig, D-8903 Bobingen (DE)
(74) Vertreter: Ernicke, Hans-Dieter, Dipl.-Ing.
(86) Internationale Anmeldenummer: EP9100902
(87) Internationale Veröffentlichungsnummer: WO9117922

(56) Entgegenhaltungen:
- EP-A- 0 075 162
- EP-A- 0 294 820
- DE-A- 2 941 068
- US-A- 2 858 657
- US-A- 3 816 970
- US-A- 3 962 846

## Beschreibung

Die Erfindung betrifft ein Verfahren und eine Vorrichtung mit den Merkmalen im Oberbegriff des Verfahrens- und Vorrichtungs-Hauptanspruchs.

Eine solche Verpackungstechnik mit einer Deckfolie, einer Bodenfolie und einer Bauchbinde ist aus der DE-A 29 11 958 bekannt. Die oberen und unteren Deckfolien sind bereits zwischen dem Preßstempel und dem Preßballen eingespannt. Die Bauchbinde wird dann seitlich um den Preßballen gelegt. Die Entgegenhaltung offenbart zwei Verpackungsmethoden. Nach der ersten gemäß Fig. 6 wird nach dem Abzug des Preßkastens zunächst die Bauchbinde gelegt und anschließend zusammen mit den zwei Deckfolien umgeklappt. Die Bauchbinde ist hier deutlich breiter als der Preßballen hoch ist. Nach der zweiten Verpackungsmethode gemäß Fig. 9 werden zunächst die Ränder der Deckfolien durch ausfahrbare Pins oder durch Schwenkhaken umgeklappt und an die Seitenflächen des Preßballens gelegt. Erst nach diesem Vorgang wird die Bauchbinde seitlich um den Preßballen herumgelegt. Durch die einfachen Pins bzw. Schwenkhaken wird die Deckfolie an den vier Seitenkanten des Ballens nach unten geklappt. Hierbei kann keine gezielte und exakte Faltenbildung erreicht werden. Aus der EP-0 294 820 ist ebenfalls eine drei-bahnige Verpackung mit zwei Deckfolien und einer Bauchbinde an sich bekannt. Hierbei werden ebenfalls die Ränder der Deckfolien unter Luftdruck oder durch Pins in Anlage auf den Ballen geklappt und festgehalten, bis die Bauchbinde gelegt ist.

Die US-A 3,816,970 und die US-A 3,962,846 befassen sich mit einer einfacheren Verpackungstechnik, die nur zwei Deckfolien vorsieht.

Es ist Aufgabe der vorliegenden Erfindung, ein Verfahren und eine Vorrichtung zum Verpacken eines Preßballens mit zwei Deckfolien und einer Bauchbinde aufzuzeigen, die eine sichere und dauerhafte Verpackung des Preßballens erlauben.

Die Erfindung löst diese Aufgabe mit den Merkmalen im Verfahrens- und Vorrichtungs-Hauptanspruch. Die Erfindung sieht vor, beim Anlegen der Deckfolie an die Seitenflächen des Preßballens eine definierte Falte in den Eckbereichen der Deckfolie auszuformen und diese anschließend mit einer ebenso definierten Bewegung umzuklappen und an den Preßballen beziehungsweise die bereits umgelegte seitliche Folienbahn anzulegen. Auf diese Weise wird die gesamte Deckfolie als plan anliegende Umhüllung um den Kopfbereich des Preßballens geschlagen. Anschließend wird die Bauchbinde um den Preßballen, die Deckfolien und die Falten gelegt.

Aufgrund der definierten Ausbildung und Endlage der Falten im Eckbereich besteht eine bestmögliche Überlappung mit der Bauchbinde. Die Bauchbinde hält die Falte und damit die Deckfolie besonders gut fest. Bei einem Aufspringen des Preßballens nach Druckentlastung bleibt hierdurch die Folienverpackung sicher und dicht geschlossen. Es genügt außerdem eine Umreifungslage. Eine kreuzweise Umreifung ist nicht erforderlich.

Die Bildung und Klappung der Falte läßt sich in gleicher Weise mit der oberen, wie der unteren Deckfolie durchführen. Vorzugsweise wird die Falte dabei zur Breitseite des Preßballens umgelegt, da sie dort direkt von der üblicherweise um die Breitseiten gelegten Umreifung fixiert wird. Durch die Umreifung und die exakte Faltenbildung wird auch der obere Ballenrand besser niedergehalten, der sonst manchmal eine Tendenz zum Aufwölben nach Entlastung der Preßstempel hat. Die Falte wird durch eine schräg nach unten und einwärts gerichtete Gegenkraft abgespannt, die der Aufwölbung entgegenwirkt und den Ballenrand fixiert.

Um die Faltenlage bis zur Umreifung zu sichern, wird die Falte durch einen Faltfinger vorübergehend festgehalten. Wenn bei abweichenden Verpackungstechniken die Umreifungen oder sonstigen Ballenfixierungen nicht über die Breitseiten des Ballens, sondern in anderer Weise gelegt werden, wird die Falte entsprechend anders ausgeformt und umgeklappt, so daß sie im Endeffekt wieder in der gleichen Weise durch die letztendliche Ballenfixierung gehalten wird.

Die Falten werden durch einen beweglichen Faltrahmen ausgeformt, der in unterschiedlicher Weise gestaltet und bewegt werden kann. In den beiden bevorzugten Ausführungsformen ist der Faltrahmen einmal als starres Streifgestell mit angeformten Ausstreiföffnungen für die Falten ausgebildet. Diese Ausführungsform ist besonders für die untere Deckfolie geeignet, da das Streifgestell mit dem Preßkasten verbunden und abgezogen werden kann. Dadurch wird mit dem Kastenabzug zugleich die Deckfolie gefaltet und umgeschlagen. Auf einen eigenen Antrieb für den Faltrahmen kann hierdurch verzichtet werden. Das Streifgestell läßt sich aber auch zum Umschlagen der oberen Deckfolie verwenden. Es ist dann in sich mehrteilig und beweglich, um Platz für den abgezogenen Kasten zu schaffen und dann wieder für die Faltfunktion um den Preßballen geschlossen zu werden.

Die zweite Variante sieht einen mehrteiligen Faltrahmen vor, der aus mehreren Rechen besteht, die mehrachsig beweglich sind und in der bevorzugten Ausführungsform eine Horizontal- und Vertikalbewegung ausführen können. Diese Bauform wird bevorzugt für das Umschlagen der oberen Deckfolie eingesetzt, eignet sich aber genauso auch für die untere Deckfolie. Die Falten werden hier durch die vertikale Absenk- und horizontale Anlegebewegung der Rechen ausgeformt. Die Faltfinger zum Umlegen der Falten sind hier Bestandteile der Rechen und können durch eine zusätzliche Querbewegung beim Anlegen auch die Faltenbildung unterstützen.

Die vorerwähnten Unterscheidungen in untere und obere Deckfolie gehen von der Prämisse einer Überkopf-Ballenpresse aus, bei der der untere Preßstempel steht, während der obere beweglich gehalten und angetrieben ist. Der Preßkasten wird ebenfalls nach oben abgezogen. Bei anders konstruierten Ballenpressen ändern sich die Zuordnungen und bevorzugten Einsatzbereiche der Faltvorrichtungen entsprechend.

Beide Ausführungsformen des Faltrahmens sind für unterschiedliche Ballengrößen und -materialien geeignet. Von den Anlagenbetreibern werden manchmal bewußt unterschiedliche Ballengrößen gefahren. Außerdem dehnen sich unterschiedliche Ballenmaterialien bei Entlastung verschieden stark aus. Die Differenzen können bis zu 150 mm und mehr ausmachen. Dies führt bei bekannten Verpackungsvorrichtungen häufig zu Anpassungsproblemen. Bei den erfindungsgemäßen Ausführungsformen ist dies nicht der Fall. Außerdem erfolgt eine Anpassung automatisch. Von Vorteil ist ferner, daß trotz unterschiedlicher Ballengrößen kein unerwünschtes Aufspießen der Deckfolien auf den Rechen, den Pins oder den Faltfingern vorkommt. Beschädigungen der Folien oder der Vorrichtungsteile und Bestriebsstörungen werden hierdurch vermieden.

Das erfindungsgemäße Verfahren und die zugehörige Vorrichtung sind besonders für den Einsatz an Karussell-Ballenpressen geeignet, bei denen die Verpackung innerhalb der Ballenpresse vorgenommen wird. Alternativ ist auch ein Einsatz bei anderen Konstruktionen, beispielsweise mit externen Verpackungsstationen möglich, wo die Preßballen mit den angelegten Preßstempeln aus der Presse in die Verpackungsstation verfahren werden.

Das erfindungsgemäße Verfahren und die zugehörige Vorrichtung kommen mit einem geringen Bauaufwand aus und sind besonders wirtschaftlich. Sie lassen sich auch an bestehenden Ballenpressen, beziehungsweise Verpackungsstationen nachrüsten oder gegen vorhandene Umschlagvorrichtungen austauschen.

In den Unteransprüchen sind weitere vorteilhafte Ausgestaltungen der Erfindung angegeben.

Die Erfindung ist in den Zeichnungen beispielsweise und schematisch in zwei Ausführungsbeispielen dargestellt. Im einzelnen zeigen:
- Fig. 1:: eine perspektivische Ansicht einer Karussell- Ballenpresse mit einer Vorrichtung zum Umschlagen der Deckfolien,
- Fig. 2 - 4:: die eine Ausführungsform mit einem starren Faltrahmen in drei Stellungen in perspektivischer Ansicht,
- Fig. 5:: eine Draufsicht auf den Faltrahmen entsprechend Pfeil V von Fig. 3
- Fig. 6 und 7:: die zweite Ausführungsform mit einem in sich beweglichen Faltrahmen in zwei Bewegungsstellungen und in perspektivischer Ansicht,
- Fig. 8:: die Schubantriebe für den Faltrahmen von Fig. 6 und 7 in einer vereinfachten Draufsicht und
- Fig. 9 und 10:: die Anordnung der Schubantriebe von Fig. 8 in einer vergrößerten und geschnittenen Detaildraufsicht und in zwei Stellungen.

Fig. 1 zeigt eine Ballenpresse (1) in Form einer Karussell-Ballenpresse mit zwei Stationen. In der einen wird der abgesenkte Preßkasten (5) mit Fasergut, Tow oder dergleichen anderen fließ- und preßfähigen Gütern gefüllt, gegebenenfalls vorgepreßt und dann in die zweite Station gedreht. Hier findet die Endpressung und Verpackung des Preßballens (4) statt. Bei der gezeigten Ballenpresse sind die unteren Preßstempel (3) auf einem Jochbalken angeordnet und können sich mit diesem lediglich in der Horizontalen drehen, nicht aber Hub- und Senkbewegungen ausführen. Für die Ballenpressung wird der obere Preßstempel (2) von der Kolbenstange (23) eines hydraulischen Antriebs (nicht dargestellt) auf- und abbewegt.

Nach der Fertigpressung findet die Verpackung des noch unter Preßdruck stehenden Ballens (4) statt. Hierzu wird der Preßkasten (5) über eine geeignete Hubvorrichtung nach oben abgezogen. Vor dem Befüllen eines Preßkastens (5) wird jeweils eine Deckfolie (7) auf den unteren Preßstempel (3) gelegt und festgehalten. Die untere Deckfolie wird nachfolgend als Bodenfolie (7) bezeichnet. Die obere Deckfolie (6), nachfolgend als Kopffolie bezeichnet, wird vor dem Fertigpressen auf das Preßgut im Preßkasten (5) gelegt und vom abgesenkten oberen Preßstempel (2) mitgenommen.

Die Kopffolie (6) und die Bodenfolie (7) werden in der nachfolgend beschriebenen Weise um den Preßballen (4) geschlagen und liegen an diesem dicht wie eine Kappe an. Anschließend wird eine Bauchbinde um den Preßballen (4) gelegt, die die umgeschlagenen Deckfolien (6,7) überlappt. Die Folien werden zuletzt durch eine Umreifungsvorrichtung (17) fixiert, wobei eine Einfachumreifung über die Breitseite (19) des Preßballens (4) genügt.

Zum Umschlagen der Deckfolien (6,7) um den Kopf- bzw. Fußbereich des Preßballens (4) kommen Faltvorrichtungen (8) zum Einsatz, von denen jeweils eine dem oberen Preßstempel (2) und eine dem unteren Preßstempel (3) zugeordnet ist. Für die Faltvorrichtung (8) sind zwei Ausführungsformen dargestellt, von denen Fig. 2 bis 5 die Variante für die Bodenfolie (7) und Fig. 6 und 7 die Variante für die Kopffolie (6) zeigen. Beide Ausführungsformen können bei entsprechender konstruktiver Umgestaltung auch vertauscht werden. Alternativ kann auch nur eine Variante in doppelter Ausführung zum Einsatz kommen.

Wie Fig. 2 bis 5 verdeutlichen, besteht die eine Faltvorrichtung (8) in einem vertikal beweglichen Streifgestell (14), das im gezeigten Ausführungsbeispiel über geeignete Träger mit der Unterseite des Preßkastens (5) verbunden ist und mit diesem gehoben und gesenkt wird. Es befindet sich dazu vorzugsweise mit einem geringen Abstand unterhalb des unteren Kastenrandes. Der Preßballen (4) kann sich hierdurch beim Kastenabzug und beim Überfahren des Streifgestells nicht oder nur unwesentlich dehnen. Das Streifgestell paßt so für unterschiedliche Ballengrößen und -materialien. Zur Faltvorrichtung (8) gehören ferner noch vier Faltfinger (13).

Fig. 5 verdeutlicht das Streifgestell (14) in der Draufsicht. Das Streifgestell (14) besitzt eine I-Form und umschließt den Preßballen (4) seitlich. Zu den Seitenflächen des Preßballens (4) besteht ein gewisser Abstand, um Platz für die Bodenfolie (7) zu schaffen. Die freie I-förmige Innenfläche des Streifgestells (14) besteht aus einer im wesentlichen rechteckigen und der Ballenform entsprechenden Grundfläche und aus vier in den Eckbereichen angeordneten Ausstreiföffnungen (15). Diese erstrecken sich seitlich und in Verlängerung der Schmalseiten (18) des Preßballens (4) nach außen. Sie haben die Aufgabe, in die Bodenfolie (7) an den Ecken jeweils eine seitlich abstehende definierte Falte (9) auszuformen.

Beim Fertigpressen des Ballens (4) befindet sich das Streifgestell (14) in Höhe oder unterhalb des unteren Preßstempels (3). Fig. 2 zeigt eine Stellung nach Beendigung des Preßvorgangs, in der der Preßkasten (5) mit dem Streifgestell (14) bereits ein Stück in Bewegungsrichtung (20) angehoben ist. Hierbei untergreift das Streifgestell (14) die am Preßstempel (3) herabhängende Bodenfolie (7) und richtet diese auf. Die Bodenfolie (7) liegt dabei gemäß Fig. 2 flächig auf den seitlichen Gestellvorsprungen und Ansätzen (24) auf. Mit der Hubbewegung des Streifgestells (14) wird die Bodenfolie (7) an die Seitenflächen des Preßballens (4) angelegt und zugleich in den Ausstreiföffnungen (15) jeweils eine Falte (9) ausgeformt. Fig. 3 zeigt die Ausstreifstellung, in der die Bodenfolie (7) das Streifgestell (14) verlassen hat und mit ausgestellten Falten (9) am Preßballen (4) anliegt.

Um die angelegte Bodenfolie (7) zu sichern, sind mehrere höhenverstellbare Pins (16) rund um den Preßstempel (3) verteilt angeordnet. Die Pins (16) stehen an den beiden Breitseiten (19) auf Lücke mit den dort mündenden Umreifungskanälen (22) im Preßstempel (3). Mit dem fortschreitenden Streifgestell (14) werden auch die Pins (16) angehoben und drücken die bereits ausgestreifte und angelegte Deckfolie (7) gegen den Preßballen (4).

Zumindest an den beiden Breitseiten (19) sind die Pins (16) miteinander auf einer Hubleiste (21) angeordnet, die an den Enden auch jeweils einen schräg nach außen gestellten Faltfinger (13) trägt. Auf den Schmalseiten (18) des Preßballens (4) könne die Pins (16) auch fehlen.

Sobald die Bodenfolie (7) gemäß Fig. 3 ausgestreift und angelegt ist, treten die Faltfinger (13) in Aktion. Sie befinden sich etwa in Höhe der Breitseiten (19) des Ballens (4), liegen durch ihre Schrägstellung aber außerhalb der Falten (9). Aus der in Fig. 3 gezeigten Stellung schwenken sie um eine längs der Schmalseiten (18) verlaufende Achse nach innen und klappen die zugeordnete Falte (9) auf die Breitseite (19) des Preßballens (4). Die jeweils benachbarten Pins (16) können hierbei als Gegenhalter fungieren. Die umgeklappte Falte (9) kommt auf den Pins (16) beziehungsweise der bereits angelegten Folienbahn zu liegen. In dieser Stellung wird sie von ihrem eingeschwenkten Faltfinger (13) festgehalten. Die Bodenfolie (7) ist straff um den Preßballen (4) geschlagen und liegt durch die definierten Falten (9) eng an.

Für den Umschlag der Kopffolie (6) kommt die zweite Faltvorrichtung (8) gemäß Fig. 6 bis 9 zum Einsatz. Hier ist der Faltrahmen (10) mehrgeteilt und in sich beweglich. Er besteht aus vier Rechen (11) mit nach unten abstehenden Zinken (12), die wie die Pins (16) auf Lücke gegenüber den Umreifungskanälen (22) gesetzt sind. Die vier Rechen (11) sind über die vier Preßstempelseiten verteilt angeordnet und werden über Schub- und Senkantriebe bewegt. Der Übersichtlichkeit wegen sind in Fig. 8 bis 10 nur die Schubantriebe (26), die den Rechen (11) eine Horizontalbewegung erteilen, dargestellt. Die Rechenbewegungen sind durch Pfeile symbolisiert.

Die Schubantriebe (26) mit den Rechen (12) sitzen in einem Gestell (25) auf dem oberen Preßstempel (2). Die Schubantriebe (26) bestehen aus Zylindern (30) und Führungen für die Horizontalbewegung der einzelnen Rechen (12). Für einander gegenüberliegende Rechen (26) kann auch ein gemeinsamer Antrieb, z.B. mit einem zweiseitigen Zylinder vorgesehen sein. In Ruhestellung sind die Rechen (11) hinter den Rand des Preßstempels (2) zurückgezogen. Gegebenenfalls weist der Preßstempel (2) auch seitliche Nuten zur Aufnahme der Rechen (11) auf. Fig. 8 zeigt die Ruhestellung mit durchgezogenen Linien und die Ausfahrstellung auf der rechten Seite mit gestrichelten Linien.

Das Gestell (25) kann über einen nicht dargestellten Senkantrieb zusammen mit den Rechen (12) gegenüber dem Preßstempel (2) auf und ab bewegt werden. Die Kolbenstange (23) weist zur Aufnahme des im wesentlichen kreuzförmigen Gestells (25) entsprechende längs und quer laufende Ausnehmungen auf.

Die an den beiden Schmalseiten (18) angeordneten Rechen (11) weisen an den beiden Enden zusätzlich längsbewegliche und schwenkbare Zinken auf, die als Faltfinger (13) fungieren. Hierfür sind am Verbindungsjoch (27) der Rechen (11) entsprechende Schub- und Schwenkantriebe (28,29) angeordnet. Die Antriebe (28,29) bestehen vorzugsweise aus hydraulischen oder pneumatischen Zylindern (30,34).

Fig. 9 und 10 verdeutlichen den Aufbau der Antriebe (28,29), wobei Fig. 9 die eingefahrene Stellung und Fig. 10 die ausgefahrene Position zeigt.
Die Faltfinger (13) sind am einen Ende von gebogenen Bügeln (32) angeordnet, die am anderen Ende über ein Schwenklager (34) an einem Schlitten (31) um die vertikale Achse drehbar gelagert sind. Die stangenförmigen Schlitten (31) sind ihrerseits im Verbindungsjoch (27) längs der Schmalseite (18) des Preßstempels (2) über geeignete Führungen verfahrbar nebeneinander angeordnet. Der Zylinder (30) der beiden Schubantriebe (28) für die Faltfinger (13) ist im Verbindungsjoch (27) angeordnet und mit seinem Gehäuse auf dem einen Schlitten (31) gelagert (vgl. Fig. 10). Seine Kolbenstange ist endseitig über einen Bock mit dem anderen Schlitten (31) verbunden. Der Zylinder (30) schiebt die Schlitten (31) mit den Bügeln (33) und den Faltfingern (13) nach außen und zieht sie wieder zurück.

Die Zylinder (34) der Schwenkantriebe (29) für die Faltfinger (13) sind innerhalb des Verbindungsjochs (27) geführt und auf den zugehörigen Schlitten (31) angeordnet. Sie werden mit den Schlitten (31) aus und ein gefahren. Die Kolbenstangen der Zylinder (34) sind jeweils mit den gebogenen Bügeln (33), etwa in deren Mitte, verbunden. Die Zylinder (34) können die Faltfinger (13) um ca. 90° aus ihrer Ausgangslage an der Schmalseite (18) an die Breitseite (19) des Preßballens (4) und zurück verschwenken.

Wie Fig. 8 verdeutlicht, ist an den Enden der Schlitten (31) jeweils ein horizontaler, sich längs der Breitseite (19) des Preßballens (4) erstreckender Mitnehmer (35) angeordnet. Er ist am Verbindungsjoch (27) längs der Schmalseite (18) beweglich geführt. Der Übersicht wegen ist der Mitnehmer (35) nur an einem der ausgefahrenen Schlitten (31) dargestellt. Der Mitnehmer (35) ist so lang, daß er sich in der Bewegungsbahn des benachbarten Rechens (11) befindet. Die Rechen (11) fahren dazu weiter nach außen als die Faltfinger (13). Bei der Ausfahrbewegung fahren die beiden Schlitten (31) mit den Mitnehmern (35) beidseits in Anschlag mit den benachbarten Rechen (11). Bei der anschließenden Einfahrbewegung der Rechen (11) werden die Mitnehmer (35) und die Faltfinger (13) zur Breitseite (19) des Preßballens (4) mitgenommen. Zu diesem Zweck kann der Zylinder (30) des Schubantriebs (28) drucklos geschaltet werden und setzt der Einfahrbewegung der Schlitten (31) dann keinen Widerstand entgegen.

Nach Abzug des Preßkastens (5) tritt die obere Faltvorrichtung (8) in Funktion. Der Preßkasten (5) hat die Kopffolie (6) nach oben mitgenommen und in die Stellung gemäß Figur 6 gebracht. Die vier Rechen (11) und die Faltfinger (13) mit ihren Schlitten (31) werden nun horizontal nach außen gefahren, bis sie ein Stück über die Ränder des Preßstempels (2) beziehungsweise des Preßballens (4) überstehen. Hierbei wird die Kopffolie (6) mitgenommen und klappt von sich aus schon teilweise nach unten. Aus der ausgefahrenen Stellung werden die Rechen (11) und die Faltfinger (13) anschließend entlang der Ballenseitenflächen abgesenkt, wobei sie die Kopffolie (6) abklappen.

Sobald die Rechen (11) die in Fig. 7 gezeigte Senkposition einnehmen, werden sie wieder horizontal zum Preßballen (4) hin eingefahren, wobei sie die Kopffolie (6) anlegen. Die Einfahrbewegung der vier Rechen (11) kann gleichzeitig oder nacheinander erfolgen. Bei der Vertikal- und Horizontalbewegung der Rechen (11) wird in den Ecken jeweils eine Falte (9) ausgeformt. Die Faltenausformung wird vorzugsweise durch die Ausfahrbewegung der Faltfinger (13) entlang der Schmalseite (18) des Preßballens (4) unterstützt. Die Faltfinger (13) erfüllen insoweit eine Ausstreiffunktion und lassen die Falten (9) längs der Schmalseiten (19) abstehen.

Bei der horizontalen Andruckbewegung der Rechen (11) an die Breitseite (19) des Preßballens werden die Faltfinger (13) und ihre Schlitten (31) mitgenommen. Durch die Horizontalbewegung und die Mitnahme erfolgt eine automatische Anpassung der kompletten Faltvorrichtung (8) an die bestehende Ballengröße und eventuelle Ballendehnungen. Anschließend schwenken die Faltfinger (13) um 90° auf die Breitseite (19). Hierbei biegen sie die abstehenden Falten (9) um und klappen sie auf die Breitseite (19). Wie im erstbeschriebenen Ausführungsbeispiel liegen die Falten (9) nun plan auf der bereits angelegten Folienbahn und werden durch die Faltfinger (13) vorläufig festgehalten.

Wie eingangs erwähnt, wird nach dem Umschlagen der Deckfolien (6,7) die Bauchbinde mit Überlappung über die Deckfolien (6,7), beziehungsweise die Pins (16), Zinken (12) und Faltfinger (13) gelegt. Anschließend erfolgt die Umreifung durch die offengelassenen Umreifungskanäle (22). Wenn der Preßballen (4) nun fertig verpackt ist, werden die Rechen (11) samt den Faltfingern (13) angehoben und aus der Folienverpackung herausgezogen. Entsprechend werden unten die Pins (16) mit den Faltfingern (13) abgesenkt. Die Falten (9) sind nun durch mindestens ein Reifenband in ihrer Lage gesichert und können sich auch bei einem Aufquellen des Preßballens (4) nicht mehr unkontrolliert aus der Anlagestellung lösen.

Die Rechen (11) werden nun noch in ihre zurückgezogene Ausgangsstellung auf dem Preßstempel (2) zurückbewegt, wobei auch die Faltfinger (13) zurückgeschwenkt und eingefahren werden. Sie stehen dann für einen neuerlichen Faltvorgang bereit. Die Mitnehmer (35) finden Platz in randseitigen Ausnehmungen der Kolbenstange (23).

Nach Ausstoß des fertig verpackten Preßballens (4) wird auch der Preßkasten (5) wieder abgesenkt und damit das Streifgestell (14) wieder in Ausgangsposition am unteren Preßstempel (3) gebracht. Bei der anschließenden Schwenkbewegung des Jochbalkens zur Befüllungsstation wandert das Streifgestell (14) mit dem Preßkasten (5) mit. Eine neue Bodenfolie (7) kann wahlweise in der Fertigpreßstation auf den leeren Preßstempel (3) gelegt werden, wobei das anschließend abgesenkte Streifgestell (14) die Bodenfolie (7) an den Rändern nach unten um den Preßstempel (3) streift. Alternativ kann die Bodenfolie (7) auch bei abgesenktem Streifgestell (14) in den Spalt zwischen dem Preßkasten (5) und dem Streifgestell (14) eingeführt und auf den Preßstempel (3) gelegt werden. Dies kann wahlweise in der Fertigpreßstation oder in der Füllstation erfolgen. Sobald das Streifgestell (14) sich unterhalb der Bodenfolie (7) befindet, steht auch diese Faltvorrichtung (8) für einen neuerlichen Umschlagvorgang wieder bereit.

## Patentansprüche

1. Verfahren zum Verpacken eines Preßballens an einer Ballenpresse mit zwei Deckfolien und einer Bauchbinde, wobei die zwischen dem Preßstempel und dem Preßballen eingespannten Deckfolien umgeschlagen sowie an die Seitenflächen des Preßballens angelegt werden und die Bauchbinde seitlich um den Preßballen gelegt wird, dadurch **gekennzeichnet,** daß beim Anlegen der Deckfolien (6,7) an den Eckbereichen eine seitlich abstehende Falte (9) in der Deckfolie (6,7) ausgeformt, anschließend auf den Preßballen (4) umgeklappt, angelegt und festgehalten wird, und daß danach die Bauchbinde um den Preßballen (4) und die Falten (9) gelegt wird.

2. Verfahren nach Anspruch 1, dadurch **gekennzeichnet,** daß die Falte (9) entlang der Schmalseiten (18) des Preßballens (4) ausgeformt und auf die benachbarte Breitseite (19) umgeklappt wird.

3. Verfahren nach Anspruch 1 oder 2, dadurch **gekennzeichnet,** daß die umgeklappte Falte (9) lose am Preßballen (4) angelegt und durch einen Faltfinger (12) bis zur Fixierung mit einer Umreifung vorübergehend festgehalten wird.

4. Verfahren nach Anspruch 1, 2 oder 3, dadurch **gekennzeichnet,** daß die Falte (9) durch einen entlang des Preßballens (4) bewegten Faltrahmen (10) ausgeformt wird.

5. Vorrichtung zum Verpacken eines Preßballens an einer Ballenpresse mit zwei Deckfolien und einer Bauchbinde, bestehend aus einer Vorrichtung zum Umschlagen und Anlegen der Deckfolien an die Seitenflächen des Preßballens und einer Vorrichtung zum Legen einer Bauchbinde seitlich um den Preßballen, dadurch **gekennzeichnet,** daß zum Umschlagen der Deckfolie (6,7) eine Faltvorrichtung (8) mit einem entlang des Preßballens (4) beweglichen Faltrahmen (10) und mindestens einem beweglichen Faltfinger (13) vorgesehen ist, wobei der Faltrahmen (10) die Deckfolie (6,7) an den preßballen (4) anlegt und an den Ballenecken seitlich abstehende Falten (9) ausformt, die vom Faltfinger (13) umgeklappt und an den Preßballen (4) gelegt werden.

6. Vorrichtung nach Anspruch 5, dadurch **gekennzeichnet,** daß der Faltrahmen (10) als Streifgestell (14) ausgebildet ist, das den Preßballen (4) seitlich umgibt und an den Ecken seitlich abstehende Ausstreiföffnungen (15) aufweist.

7. Vorrichtung nach Anspruch 6, dadurch **gekennzeichnet,** daß die Ausstreiföffnungen (15) sich längs der Schmalseiten (18) des Preßballens (4) erstrecken.

8. Vorrichtung nach Anspruch 6 oder 7, dadurch **gekennzeichnet,** daß das Streifgestell (14) an der Unterseite des Preßkastens (5) der Ballenpresse (1) befestigt ist.

## Claims

1. Process for packaging a pressed bale in a bale press, having two cover sheets and a central band, the cover sheets, which are clamped between the pressing die and the pressed bale, being wrapped around and laid against the side faces of the pressed bale, and the central band being laid laterally around the pressed bale, characterized in that when the cover sheets (6, 7) are laid against the corner regions, a laterally projecting fold (9) in the cover sheet (6, 7) is formed, is then flapped around onto the pressed bale (4), is laid against it and is held firm, and in that then the central band is laid around the pressed bale (4) and the folds (9).

2. Process according to Claim 1, characterized in that the fold (9) is formed along the narrow sides (18) of the pressed bale (4) and is flapped around onto the adjacent broad side (19).

3. Process according to Claim 1 or 2, characterized in that the flapped-around fold (9) is laid loosely against the pressed bale (4) and is temporarily held firm by means of a folding finger (12) until the time of fixing by hooping.

4. Process according to Claim 1, 2 or 3, characterized in that the fold (9) is formed by a folding frame (10) which is moved along the pressed bale (4).

5. Apparatus for packaging a pressed bale in a bale press, having two cover sheets and a central band, comprising an apparatus for wrapping the cover sheets around and laying them against the side faces of the pressed bale, and an apparatus for laying a central band laterally around the pressed bale, characterized in that for wrapping the cover sheet (6, 7) a folding apparatus (8) having a folding frame (10) which is movable along the pressed bale (4) and at least one movable folding finger (13) is provided, the folding frame (10) laying the cover sheet (6, 7) against the pressed bale (4) and forming at the bale corners laterally projecting folds (9) which are flapped around by the folding finger (13) and laid against the pressed bale (4).

6. Apparatus according to Claim 5, characterized in that the folding frame (10) is constructed as a strip-type frame (14) which laterally surrounds the pressed bale (4) and has laterally projecting stripped-away openings (15) at the corners.

7. Apparatus according to Claim 6, characterized in that the stripped-away openings (15) extend along the narrow sides (18) of the pressed bale (4).

8. Apparatus according to Claim 6 or 7, characterized in that the strip-type frame (14) is secured to the underside of the pressing box (5) of the bale press (1).

## Revendications

1. Procédé pour emballer une balle compressée dans une presse à balles de deux feuilles de recouvrement et d'un lien ventral, dans lequel on enveloppe à l'aide des feuilles de recouvrement tendues entre le poinçon de compression et la balle compressée et on les applique aux faces latérales de la balle compressée et on applique le lien ventral latéralement autour de la balle compressée, caractérisé par le fait que, lors de l'application des feuilles de recouvrement (6,7) aux zones d'angle, on forme un pli (9), qui fait saillie latéralement, dans la feuille de recouvrement (6,7), puis on le rabat, on l'applique et on le maintient fermement sur la balle compressée (14), et ensuite on met le lien ventral autour de la balle compressée (4) et des plis (9).

2. Procédé suivant la revendication 1, caractérisé par le fait qu'on forme le pli (9) le long des petits côtés (18) de la balle compressée (4) et qu'on le rabat sur les grands côtés adjacents (19).

3. Procédé suivant la revendication 1 ou 2, caractérisé par le fait que le pli (9) rabattu est appliqué de façon lâche à la balle compressée (4) et est maintenu fermement, d'une manière transitoire, au moyen d'un doigt de pliage (12), jusqu'à la fixation du pli au moyen d'un banderolage.

4. Procédé suivant la revendication 1, 2 ou 3, caractérisé par le fait que le pli (9) est formé par un cadre de pliage (10) déplacé le long de la balle compressée (14).

5. Dispositif pour emballer une balle compressée dans une presse à ballesà l'aide de deux feuilles de recouvrement et d'un lien ventral, constitué d'un dispositif destiné à rabattre et à mettre les feuilles de recouvrement sur les faces latérales de la balle compressée, et d'un dispositif destiné à mettre un lien ventral latéralement autour des balles compressées, caractérisé par le fait que pour le rabattement des feuilles de recouvrement (6,7), il est prévu un dispositif de pliage (8) comportant un cadre de pliage (10) mobile le long de la balle compressée (4), et au moins un doigt de pliage (13) mobile, le cadre de pliage (10) mettant la feuille de recouvrement (6,7) sur la balle compressée (4) et formant des plis (9) qui font saillie latéralement aux zones d'angle de la balle et qui sont rabattus par le doigt de pliage (13) et sont mis sur la balle compressée (4).

6. Dispositif suivant la revendication 5, caractérisé par le fait que le cadre de pliage (10) est constitué en un châssis de glisssement (14), qui entoure latéralement la balle compressée (4) et qui comporte des ouvertures de glisssement (15), qui font saillie latéralement aux zones d'angles.

7. Dispositif suivant la revendication 6, caractérisé par le fait que les ouvertures de glissement (15) s'étendent le long des petits côtés (18) de la balle compressée (4).

8. Dispositif suivant la revendication 7 ou 8, caractérisé par le fait que le châssis de glisssemnt (14) est fixé à la face inférieure du caisson de compression de la presse à balles (1).
